# EUROPÄISCHE PATENTSCHRIFT

(11) **EP 0 741 618 B1**
(45) Veröffentlichungstag und Bekanntmachung des Hinweises auf die Patenterteilung: **06.09.2000**
(21) Anmeldenummer: 95906267.0
(22) Anmeldetag: 19.01.1995
(51) Int. Cl.: B22D 11/128

(54) **Verfahren zum Führen eines Rechteckstranges**
Process for guiding a rectangular strand
Procédé de guidage d'un lingot continu à section rectangulaire

(30) Priorität: 28.01.1994 DE 4403047
(43) Veröffentlichungstag der Anmeldung: 13.11.1996
(73) Patentinhaber: SMS Demag AG, 40237 Düsseldorf (DE)
(72) Erfinder: PLESCHIUTSCHNIGG, Fritz-Peter, D-47269 Duisburg (DE)
(74) Vertreter: Meissner, Peter E., Dipl.-Ing.
(86) Internationale Anmeldenummer: DE9500093
(87) Internationale Veröffentlichungsnummer: WO9520446

(56) Entgegenhaltungen:
- EP-A- 0 611 619
- WO-A-89/12516
- DE-A- 3 501 422
- DE-C- 3 627 991

## Beschreibung

Die Erfindung betrifft ein Verfahren zum Führen eines Rechteckstranges mit dem ein Pendeln des Gußstranges verhindert wird.

Aus dem Stand der Technik, z.B. DE 36 27 991 C2, sind Strangführungsgerüste bekannt. bei denen die Rollen keine geraden, sondern gekurvte Mantellinien haben. Solche Rollen kommen immer dann zur Anwendung, wenn der Kokillenaustrittsquerschnitt einen Strangquerschnitt erzeugt, der erheblich von der Rechteckform abweicht.

Bei Rechtecksträngen mit Strangdicken größer 60 bis 80 mm werden im Strangführungsgerüst unmittelbar unter der Stranggießkokille (Segment 0) in der Regel Rollen mit geraden Mantellinien verwendet, wobei die Mantellinien jeweils paarweise einander gegenüberliegender Rollen zueinander parallel sind.

Bei Strangführungsgerüsten mit derartigen Rollen ist die Gießgeschwindigkeit durch Pendeln oder Flattern der Stränge beschränkt. wobei folgende Werte üblicherweise angesetzt sind:
- für Brammen der Dicke 230 mm ca. 1.8 - 2.0 m/min
- für Vorblöcke der Dicke 270 mm ca. 1.5 - 1.7 m/min
- für Knüppel des Formats 100 x 100 mm ca. 2.5 m/min.

Aufgabe der Erfindung ist es, Rollen für die Strangführungsgerüste für Rechteckstränge bereitzustellen, bei denen die Rollen so ausgestaltet sind, daß ein Pendeln oder Flattern der Stränge unterbunden wird.

Die Aufgabe wird gelöst durch die Merkmale des Anspruches 1. Es hat sich gezeigt, daß bei Verwendung von Stranggießkokillen mit Rechteckquerschnitt und zylindrischen Führungsrollen, und das ist bei der Mehrzahl aller zur Zeit weltweit im Einsatz befindlichen Stranggießanlagen der Fall, die Gießgeschwindigkeit bestimmte obere Werte nicht überschreiten darf, weil sonst die Zahl der Strangdurchbrüche überproportional ansteigt. Das ist eine Folge des Umstandes, daß ab einer bestimmten Gießgeschwindigkeit der Strang zu Pendeln beginnt. d.h., er bewegt sich zwischen den Führungsrollen hin und her. Das führt zu Verkantungen und ungleichmäßiger Wärmeabfuhr am Strang in der Umgebung des Kokillenaustrittsquerschnitts und in der Folge zu Spannungsrissen und Strangdurchbrüchen.

Es hat sich nun überraschend gezeigt, daß eine leichte Bombierung des Stranges das Pendeln unterbindet. Dabei weitet sich der Strang unmittelbar nach dem Austritt aus der Kokille infolge des noch flüssigen Kerns und der geringen Strangschalendicke sofort auf das durch die konkaven Mantellinien der Rollen vorgegebene Maß auf Es legt sich also an die Rollen an und erhält so eine Führung, die das Pendeln oder auch "snaking", wie es in der Literatur beschrieben wird, unterbindet.

Die Bombierung kann sich über einen Teil der Strangbreite oder über die gesamte Strangbreite erstrecken. Die gesamte Ausbauchung des Stranges sollte maximal 8%, vorzugsweise 2-4%, betragen. Mit höheren Werten wird keine bessere Führung erzielt, dagegen ergibt sich ein unnötiger Walzaufwand. Eine Bombierung über die gesamte Strangbreite. die im Bereich von 2-4% liegt, ergibt einen wesentlich besseren Ausgangsquerschnitt für das nachfolgende Walzen und erfüllt die dahingehenden Forderungen der Walzwerker. Die Bombierung des Stranges wird durch die Durchbiegung der Strangführungsgerüste im Elastizitätsbereich erzielt.

Mit Hilfe der vorliegenden Erfindung ist es nicht nur möglich, bei neuen Anlagen die Gießgeschwindigkeit entsprechend zu steigern, sondern auch bei bestehenden Anlagen durch Nachrüsten mit entsprechend gestalteten Rollen die Gießgeschwindigkeit gegenüber den in der Einleitung genannten Werten um bis zu 200% zu erhöhen und gleichzeitig die Gießsicherheit zu steigern.

## Patentansprüche

1. Verfahren zum Führen eines Rechteckstranges in einem Strangführungsgerüst mit paarweise einander gegenüberliegenden Führungs- und Treibrollen, wobei die Rollen mindestens unter Last eine leicht konkave Mantellinie aufweisen, die in ihrem Maximum 8% der Strangdicke nicht überschreitet und wobei die konkave Mantellinie durch eine entsprechende Durchbiegung des Strangführungsgerüstes im Elastizitätsbereich unter Gießbelastung erzielt wird.

## Claims

1. A process for guiding a rectangular billet in a billet guidance stand with guide and driving rolls lying opposite one another in pairs, wherein the rolls, at least under load, have a slightly concave surface line which at its maximum does not exceed 8% of the billet thickness, and wherein the concave surface line is achieved by a corresponding sag in the billet guidance stand in the elastic region during casting.

## Revendications

1. Procédé pour guider une barre rectangulaire dans une cage de guidage de barre ayant des rouleaux de guidage et d'entraînement opposés l'un à l'autre par paire, les rouleaux présentant au moins sous une charge une génératrice légèrement concave, qui ne dépasse pas, au maximum, 8 % de l'épaisseur de la barre, et la génératrice concave étant obtenue par une flexion correspondante de la cage de guidage de barre dans la zone d'élasticité sous la charge de coulée.
